# FASCICULE DE BREVET EUROPEEN

(11) **EP 3 351 295 B1**
(45) Date de publication et mention de la délivrance du brevet: **11.03.2020**
(21) Numéro de dépôt: 18153100.5
(22) Date de dépôt: 23.01.2018
(51) Int. Cl.: A63B 29/08

(54) **MANCHE DE PRÉHENSION D'UN PIOLET COMPORTANT UNE CALE RABATTABLE, ET PIOLET COMPORTANT UN TEL MANCHE DE PRÉHENSION**
GRIFFSTIEL EINES EISPICKELS, DER EINEN ABKLAPPBAREN KEIL UMFASST, UND EISPICKEL, DER EINEN SOLCHEN GRIFFSTIEL UMFASST
ICE PICK GRIPPING HANDLE COMPRISING A COLLAPSIBLE WEDGE, AND ICE PICK COMPRISING SUCH A GRIPPING HANDLE

(30) Priorité: 23.01.2017 FR 1750545
(43) Date de publication de la demande: 25.07.2018
(73) Titulaire: Zedel, 38920 Crolles (FR)
(72) Inventeur: Vuillermoz, Benoit, 38400 Saint Martin d'Hères (FR); Bonnet, Guillaume, 38100 Grenoble (FR)
(74) Mandataire: Talbot, Alexandre

(56) Documents cités:
- EP-A1- 1 533 006
- EP-A1- 1 552 863
- DE-A1- 3 442 933
- SU-A1- 1 657 210
- US-A1- 2015 328 499

## Description

### Domaine technique de l'invention

L'invention est relative à un manche de préhension d'un piolet pourvu d'une cale rabattable, et au piolet correspondant.

### État de la technique

La tenue du manche de préhension d'un piolet dans la main d'un alpiniste constitue un facteur essentiel pour la sécurité et l'efficacité de la grimpe. En effet, il est préférable de tenir le piolet à l'extrémité opposée à la lame afin d'avoir un couple de force maximum pour ancrer le piolet dans la glace. L'alpiniste peut par exemple s'aider d'une cale pour maintenir sa main dans la position souhaitée.

Les demandes de brevet EP2218481 et EP2277669 au nom de la demanderesse proposent d'utiliser une cale positionnée à l'extrémité opposée à la lame, de sorte que l'utilisateur puisse y appuyer sa main au cours de la progression sur la paroi de glace. Ce type de piolet est communément appelé piolet traction.

L'inconvénient de ce type de piolet est qu'il est peu ou pas adapté pour effectuer une marche d'approche. En conséquence, un utilisateur qui effectue une marche d'approche afin d'escalader une paroi de glace possède bien souvent plusieurs jeux de piolet. La progression de l'utilisateur lors de sa course en montagne est donc difficile en raison du poids du matériel. Multiplier les piolets a également un coût qui peut s'avérer prohibitif.

Il existe donc un besoin de réaliser un manche de préhension de piolet qui puisse être adapté à la fois pour une progression en escalade sur glace et pour une progression en marche d'approche.

Il est également connu d'utiliser un piolet d'alpinisme tel que celui illustré dans le document EP 1533006 qui propose de définir la longueur de la poignée de préhension en utilisant un embout réglable. Selon l'écartement angulaire de l'embout réglable, la zone en saillie de l'embout referme plus ou moins la poignée. L'écartement angulaire est défini au moyen d'une pluralité d'orifices qui coopèrent avec une vis. Il est également possible de définir une pluralité de rainures qui coopèrent avec une pièce complémentaire, le tout étant fixé au moyen d'une vis. Cette solution est intéressante mais elle rend impossible la formation et l'utilisation d'une zone d'appui à l'extrémité inférieure du piolet pour son utilisation lors de la marche.

Il est également connu d'utiliser des piolets dont la zone d'appui est montée mobile en rotation de manière à adapter les points de fixation aux deux extrémités du piolet à la pente, c'est-à-dire la lame et le pic. Là encore, les différentes options proposées dans l'art antérieur et notamment dans les documents US2015/0328499 et DE3442933 ne sont pas satisfaisantes car la rotation de la zone d'appui nécessite l'utilisation des deux mains et les configurations proposées ne permettent pas d'améliorer la prise en main et la sécurité.

Enfin, le document SU 1657210 décrit un piolet dans lequel le corps est terminé par une zone d'appui sous la forme d'une pointe. Une butée est montée rotative sur le corps. La butée peut être fixée par rotation et comporte un crochet pour extraire de la roche.

### Objet de l'invention

Un objet de l'invention consiste à prévoir un manche de préhension de piolet qui puisse être utilisé à la fois en grimpe sur glace et en marche d'approche. A cet effet, le manche de préhension comporte :
- un corps configuré pour coopérer avec une lame à une première extrémité,
- une cale rabattable positionnée à une deuxième extrémité du corps opposée à la première extrémité, et montée mobile en rotation suivant un axe orthogonal au corps entre une position rabattue et une position déployée, la position rabattue correspondant à une position où la cale est contre le corps en direction de la première extrémité, et la position déployée correspondant à une position où la cale est positionnée orthogonalement au corps.

Le fait de rabattre la cale le long du corps du manche de préhension permet de limiter le volume de la deuxième extrémité du piolet, et donc de permettre une meilleure accroche du piolet dans la roche ou dans la glace lors d'une marche d'approche. Les risques d'endommagement de la cale par des cailloux ou de la glace sont également limités, car la cale est très peu saillante par rapport au corps lorsqu'elle est en position rabattue.

Selon un premier mode de réalisation, le manche de préhension comporte
- une tige placée à une première extrémité de la cale, et positionnée suivant un axe BB parallèle à l'axe AA,
- une lumière positionnée sur le corps, apte à loger partiellement la tige de sorte que la tige puisse coulisser dans la lumière.

Cela permet de limiter l'amplitude de mouvement de la cale sur le corps.

La tige peut alors être mobile en translation suivant l'axe BB, et comporter une première zone ayant une section de largeur L1 et une deuxième zone ayant une section de largeur L2 inférieure à L1. La lumière peut quant à elle comporter une zone centrale de largeur L3 inférieure à L1 et supérieure à L2, une première extrémité de largeur L4 supérieure à L1, et une deuxième extrémité de largeur L5 supérieure à L1. De cette façon, seule la deuxième zone de la tige puisse coulisser dans la zone centrale de la lumière.

De manière préférée, la cale peut comporter des moyens de translation de la tige selon l'axe BB, et configurés pour autoriser le coulissement de la tige de la première extrémité de la lumière à la deuxième extrémité de la lumière via la zone centrale de la lumière. Les moyens de translation peuvent avantageusement être des moyens de rappel.

La cale peut en outre être configurée pour prendre appui sur une première butée de la deuxième extrémité du corps lorsque la cale est dans la position déployée.

Selon un mode de réalisation alternatif, la cale peut comporter une came configurée pour prendre appui sur la deuxième extrémité du corps. La forme de la came peut être adaptée pour que le passage de la cale de la position rabattue à la position déployée nécessite un effort ayant une valeur maximale lorsque la came prend appui sur la deuxième extrémité du corps.

L'invention concerne également un piolet comportant un manche de préhension doté des caractéristiques précitées.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- la figure 1 présente une vue latérale d'un piolet selon un premier mode de réalisation,
- la figure 2 représente un détail de réalisation du manche de préhension lorsque la cale est en position rabattue,
- la figure 3 représente un détail de réalisation du manche de préhension lorsque la cale est en position déployée,
- la figure 4 représente une vue en coupe du manche de préhension dans lequel la tige est dans une position bloquée,
- la figure 5 représente une vue en coupe du manche de préhension dans lequel la tige est dans une position de coulissement.

### Description détaillée

Un piolet d'alpinisme 1 tel que représenté schématiquement sur la figure 1 comporte une lame 2 positionnée à une première extrémité d'un corps 3 de manche de préhension 4. Le corps 3 possède également une cale 5 configurée pour permettre à un alpiniste d'y appuyer sa main. Le corps 3 peut être complètement lisse, ou être partiellement strié de sorte à délimiter une poignée comme illustré sur les figures.

La cale 5 est positionnée à une deuxième extrémité du corps 3 opposée à la première extrémité. Elle permet à l'utilisateur de reposer sa main lors d'une activité d'escalade sur glace ou de traverser de goulotte, et est très appréciée sur un piolet qui ne comporte pas de dragonne, par exemple un piolet traction. La cale 5 est avantageusement montée mobile en rotation au corps 3. Dans un mode de réalisation avantageux, la cale 5 est montée mobile en rotation suivant un axe AA qui orthogonal à une première direction passant par la première extrémité et la deuxième extrémité. De manière encore plus avantageuse, la cale 5 possède un axe de rotation AA qui est orthogonal à un plan défini par le corps 3 et la lame 2. Elle est fixée sur le corps 3 à l'aide d'un élément de fixation 6 tel qu'une vis (cf. fig.2 et 3). Le plan défini par le corps 3 et la lame 2 peut être le plan de symétrie du piolet, ou le plan de symétrie du manche de préhension 4. La deuxième extrémité est terminée par une zone d'appui qui est configurée pour venir en contact du sol, par exemple de la glace. La zone d'appui est avantageusement dans un matériau configuré pour résister à des contacts répétés sur une surface dure. La zone d'appui est avantageusement en métal, par exemple en acier, en fer ou en aluminium.

La cale 5 étant montée mobile en rotation, elle peut se déplacer parmi plusieurs positions d'utilisation et notamment une position rabattue et une position déployée. Le corps 3 définit une zone de préhension disposée entre la première extrémité et la deuxième extrémité.

La cale 5 peut être rabattue contre le corps 3 du manche de préhension 4, du côté de la première extrémité. Elle peut également être déployée, c'est-à-dire être dans une position où elle fait saillie par rapport au corps 3. Ces positions sont avantageusement des positions stables de la cale 5, ce qui signifie que cette dernière est bloquée et qu'il faut exercer une force extérieure pour la faire sortir de l'une ou l'autre des positions. Par la suite, ces positions seront respectivement appelées position rabattue et position déployée. Dans la position rabattue illustrée à la figure 2, une extrémité de la cale 5 vient en contact du manche de préhension 4 et forme un bourrelet, préférentiellement un bourrelet arrondi afin de réduire les prises de contact non désirées. Dans la position déployée illustrée à la figure 3, l'extrémité de la cale 5 est à distance du manche de préhension 4 de manière à bloquer la main de l'utilisateur et ainsi assurer une bonne préhension et empêcher un mouvement de la main de l'utilisateur hors de la zone de préhension vers la zone d'appui.

Lors du passage de la position déployée à la position rabattue, l'extrémité de la cale 5 se déplace vers la première extrémité du corps 3 c'est-à-dire vers la lame 2. Lors de ce mouvement, la cale 5 qui fait saillie du corps se rapproche du corps 3 afin de limiter la saillie et limiter le porte-à-faux de la cale lors de l'enfoncement de la zone d'appui dans le sol. Le changement de position s'effectue en relevant la cale 5 vers la lame 2, c'est-à-dire vers la zone de contact entre la main de l'utilisateur et le piolet. Ainsi, lorsque la zone d'appui s'enfonce dans le sol, la cale gêne peu ou pas. Selon la même logique, lorsque la cale est dans la position déployée, elle forme une butée qui termine la zone de préhension du corps et bloque un mouvement de la main de l'utilisateur pour éviter qu'elle n'atteigne la zone d'appui. Lors du passage de la position rabattue à la position déployée, la cale 5 s'étend de manière plus importante en saillie du corps qui est longiligne afin de faciliter la retenue de la main de l'utilisateur et séparer la zone d'appui et la zone de préhension.

La position déployée peut, par exemple, être une position où la cale 5 est sensiblement orthogonale au corps 3. Il est également envisageable de prévoir plusieurs positions déployées, dans lesquelles l'inclinaison de la cale 5 par rapport au corps 3 est plus ou moins grande. L'utilisateur peut alors choisir l'inclinaison qui lui convient le mieux lors de l'escalade sur glace. De manière avantageuse, la cale 5 présente une forme incurvée qui remonte vers la lame lorsque la cale 5 est déployée et/ou qui vient en contact ou quasiment en contact de la zone de préhension du corps lorsque la cale 5 est dans la position rabattue pour former la butée terminant la zone de préhension.

Selon un mode de réalisation particulier illustré sur les figures 2 et 3, l'axe de rotation de la cale sépare une première extrémité 5a qui se déplace le long du corps et une deuxième extrémité 5b qui se déplace pour venir en contact ou s'écarter du manche de préhension 4.

Dans ce mode de réalisation, une deuxième extrémité 5b de la cale 5 opposée à la première extrémité 5a peut être mise en contact avec le corps 3 lorsque la cale 5 est en position rabattue. Le volume occupé par la deuxième extrémité du manche de préhension 4 est donc réduit, et permet son utilisation sur un piolet employé pour effectuer une marche d'approche. La courbure de la cale ne gêne pas son introduction dans le sol, par exemple la neige. La même courbure limite également l'accrochage de la cale 5 avec un élément dur tel qu'un morceau de glace qui pourrait détériorer la cale 5 ou l'axe AA lorsque l'utilisateur cherche à retirer le piolet du sol.

Pour bloquer la cale 5 dans la position déployée et/ou dans sa position rabattue, il est particulièrement avantageux d'utiliser des moyens de blocage qui sont configurés pour bloquer la cale 5 dans sa position déployée, ou pour bloquer la cale 5 dans sa position rabattue voire dans les deux positions séparément. En effet, en bloquant la cale 5 dans la position rabattue, l'utilisateur peut plus facilement enfoncer la pointe de son piolet dans une surface meuble sans prendre le risque de déployer la cale 5 lors du retrait du piolet. En cas de déploiement de la cale, cette dernière peut se fragiliser voire se casser si elle reste coincée dans un élément dur. De la même manière, en bloquant la cale 5 dans sa position déployée, la main de l'utilisateur est mieux maintenue et cela évite une fermeture non désirée de la cale 5.

Les moyens de blocage de la cale 5 sont formés par une tige 7 qui coopère avec une lumière 8 définie à l'intérieur du corps 3. De cette manière, les moyens de blocage sont formés à l'intérieur du volume du manche de préhension ce qui réduit l'encombrement et les risques de fragilisation des moyens de blocage. Lors du déplacement de la cale 5 entre les différentes positions, la tige 7 se déplace le long de la lumière 8. La lumière 8 est définie à distance de l'axe AA de sorte que la tige 7 se déplace à distance de l'axe AA.

Comme illustré aux figures 4 et 5, la tige 7 définit une première zone autorisant le déplacement de la tige 7 le long de la lumière 8 et une deuxième zone interdisant le déplacement de la tige 7 le long de la lumière 8. La tige 7 est montée mobile en translation selon une direction parallèle à l'axe AA de manière à ce qu'un déplacement de la tige 7 selon la translation bloque la cale 5 dans la première position ou dans la deuxième position. Il est alors possible de bloquer et débloquer facilement la cale 5 en déplaçant la tige 7 pour qu'elle coopère avec les différente zones de la lumière 8.

La tige 7 peut se déplacer selon une direction parallèle à l'axe AA afin d'entrer ou sortir de la lumière 8 ou d'une pluralité de lumières 8 et ainsi bloquer la cale dans la position rabattue, dans la position déployée ou dans chacune de ces positions. La lumière est configurée pour autoriser l'introduction de la tige selon la direction parallèle à l'axe AA et ainsi autoriser un blocage ou un déblocage de la cale 5.

Comme illustré aux figures 4 et 5, les moyens de blocage sont associés à un ressort 9 configuré pour placer la tige 7 dans la position bloquant la cale 5 dans la première position ou dans la deuxième position.

La tige 7 peut être placée dans un trou traversant de la première extrémité 5a de la cale 5. Cette tige 7 est avantageusement positionnée suivant un axe BB parallèle à l'axe AA. Lors du déplacement de la cale 5, la tige 7 se déplace également et définit avantageusement un déplacement selon un arc de cercle.

Le corps 3 définit quant à lui au moins une lumière 8 apte à loger partiellement la tige 7, de sorte que la tige 7 puisse coulisser dans la lumière 8. La lumière 8 sert de rail de guidage pour la tige 7, et délimite l'amplitude de mouvement de la cale 5.

Afin de bloquer facilement la cale 5 ou d'autoriser son déplacement en rotation de manière renforcée, il est particulièrement avantageux de prévoir que la tige 7 comporte une première zone 7a ayant une section de largeur L1 et une deuxième zone 7b ayant une section de largeur L2 inférieure à L1. Les première et deuxième zones 7a et 7b sont consécutives selon une direction parallèle à l'axe AA et sont mobiles par rapport au corps selon l'axe AA.

La au moins une lumière 8 définit une zone de coulissement 8a de largeur L3 inférieure à la largeur L1 et supérieure à la largeur L2 et une première extrémité 8b de largeur L4 supérieure à la largeur L1.

Dans cette configuration, la tige 7 traverse toujours la lumière 8 et le changement de largeur entre la première largeur L1 et la deuxième largeur L2 permet d'autoriser la rotation ou au contraire bloque la cale dans la position déployée ou dans la position rabattue. La première extrémité 8b forme les moyens de blocage la cale 5 dans la position déployée et/ou dans la position rabattue lorsque la première zone 7a est introduite dans la première extrémité 8b. Lorsque la deuxième zone 7b est introduite dans la lumière, la tige 7 peut se déplacer dans la zone de coulissement 8a et dans la première extrémité 8b.

Pour faciliter le blocage de la cale 5 dans la position rabattue ou dans la position déployée, la tige 7 peut comporter des sections de largeurs différentes. Plus précisément, dans une première zone 7a la section de la tige 7 peut avoir une largeur L1, et dans une deuxième zone 7b, la section de la tige 7 peut avoir une largeur L2 inférieure à la largeur L1. En déplaçant la tige 7, il est alors possible de bloquer simplement la cale 5.

Il est avantageux de prévoir que la lumière 8 coopère avec la tige 7 de manière à bloquer la cale 5 dans la position déployée et dans la position rabattue à des moments différents. Il est avantageux de prévoir que la lumière définit une deuxième extrémité 8c de largeur L5 supérieure à la largeur L1 et séparée de la première extrémité 8b par la zone de coulissement 8a.

La lumière 8 peut avoir des dimensions adaptées pour que la tige 7 puisse à la fois être bloquée dans certaines zones de la lumière 8, et coulisser dans la lumière 8 entre ces zones. Pour cela, la lumière 8 peut par exemple comprendre une zone de coulissement 8a de largeur L3 inférieure à la largeur L1 et supérieure à la largeur L2, et des première et deuxième extrémités 8b et 8c de largeurs L4 et L5 supérieures à la largeur L1. Ainsi, dans une première position où la deuxième zone 7b est insérée dans la lumière 8, la tige 7 peut coulisser dans la lumière 8. Dans une deuxième position où la deuxième zone 7a est insérée dans la lumière 8, la tige 7 est bloquée à l'une des extrémités 8b ou 8c de la lumière 8.

Il est également possible de prévoir des zones intermédiaires (non représentées) de largeur supérieure à L1 dans la lumière 8, de sorte que l'utilisateur puisse choisir la position déployée de la cale 5 qui lui convient le mieux pour grimper.

Afin de faciliter l'actionnement de la tige 7 et déplacer les première et deuxième zones 7a et 7b dans et hors de la lumière, il est avantageux de prévoir au moins un actionneur agencé de manière à faire saillie de la cale 5 et configuré pour déplacer la tige 7 suivant la direction parallèle à l'axe AA lors d'une pression sur l'actionneur selon la direction parallèle à l'axe AA. De cette manière, en appuyant sur l'actionneur, l'utilisateur appuie sur la tige 7 de manière à introduire la première zone 7a ou la deuxième zone 7b dans la lumière 8. Dans un mode de réalisation particulier, deux actionneurs sont disposés sur deux faces opposées de la cale 5 de manière à déplacer la tige 7. Le premier actionneur est configuré pour introduire la première zone 7a dans la lumière 8 alors que le deuxième actionneur est configuré pour introduire la deuxième zone 7b dans la lumière.

Pour éviter que la cale 5 ne se débloque de manière intempestive par une translation non souhaitée de la tige 7, la cale 5 peut être équipée de moyens de translation 9 positionnés suivant l'axe BB, et configurés pour autoriser le coulissement de la tige 7 depuis la première extrémité de la lumière 8 vers la deuxième extrémité de la lumière 8 via la zone centrale 8a. Les moyens de translation 9 peuvent être configurés pour bloquer la tige 7 à l'une des extrémités de la lumière 8 si aucune force extérieure n'est exercée. Une action de l'utilisateur sur les moyens de translation 9 peuvent permettre de faire translater la tige 7 selon l'axe BB et de faire coulisser la cale 5 d'une position rabattue à une position déployée ou inversement.

La tige 7 et les moyens de translation 9 peuvent par exemple être une vis comportant deux largeurs différentes et un écrou. Le vissage de l'écrou à l'extrémité de la vis peut permettre une translation de la vis selon l'axe BB.

Dans un mode de réalisation particulier, les moyens de blocage peuvent être associés à un ressort configuré pour exercer une force sur la tige 7 de manière à insérer la première zone 7a dans la au moins une lumière. Selon les modes de réalisation, le ressort peut être formé par un ressort hélicoïdal ou par tout autre dispositif capable d'exercer une force de rappel.

Dans le mode de réalisation, l'insertion de la deuxième zone 7b dans la lumière se fait par une pression appliquée sur l'actionneur. En alternative, il est également possible d'appliquer une traction sur l'actionneur pour introduire la seconde zone 7b dans la lumière 8.

En alternative, les moyens de translation 9 peuvent être des moyens de rappel tels qu'un ressort hélicoïdal entourant la tige 7. Ce mode de réalisation spécifique est illustré sur les figures 4 et 5. Selon ce mode de réalisation, l'une des extrémités de la tige 7 fait saillie de la cale 5, et le ressort hélicoïdal prend appui sur un épaulement 10 situé à l'intérieur du trou traversant servant à loger la tige 7.

Dans les deux positions de blocage, lorsque l'utilisateur n'exerce pas de force extérieure, la première zone 7a de la tige 7 occupe l'une des deux extrémités 8b ou 8c de la lumière 8. Cette configuration est illustrée à la figure 4. Lorsque l'utilisateur appuie sur la tige 7 au moyen de l'actionneur afin de faire translater la tige 7, il comprime le ressort jusqu'à ce que la deuxième zone 7b de la tige 7 coïncide avec la lumière 8. Cela a pour effet de débloquer la tige 7, qui peut alors coulisser dans la lumière 8 vers l'autre extrémité. La cale 5 passe ainsi de la position rabattue à la position déployée ou inversement.

Selon un mode de réalisation particulier, la deuxième extrémité du corps 3 peut être pourvue d'une première butée 11, sur laquelle la cale 5 peut prendre appui lorsqu'elle est en position déployée. Cette structure particulière est une sécurité supplémentaire pour l'utilisateur lorsqu'il s'appuie sur la cale au cours de son ascension, puisque la cale 5 ne peut pas pivoter dans une direction opposée à la première extrémité du corps 3.

La première butée 11 peut venir renforcer le blocage de la cale 5 dans un mode de réalisation tel que celui qui vient d'être décrit, c'est-à-dire lorsque le corps 3 comporte une lumière 8 dans laquelle la tige peut coulisser.

Selon une alternative de réalisation (non représentée sur les figures), la lumière 8 et les moyens de translation 9 de la tige 7 permettant de bloquer et débloquer la cale 5 peuvent être remplacés par une came placée à la première extrémité de la cale 5. Cette came peut prendre appui sur la deuxième extrémité du corps 3 afin de bloquer la cale 5 soit dans la position rabattue, soit dans la position déployée.

Pour cela, un méplat peut être prévu afin de loger la cale 5 lorsqu'elle est rabattue au cours d'une marche d'approche. En position déployée, la cale 5 peut être placée contre une deuxième butée configurée pour accentuer le blocage de la cale 5 lorsque l'utilisateur y appuie la tranche de sa main.

Pour faire passer la cale 5 de la position rabattue à la position déployée, l'utilisateur doit appliquer une force passant par une valeur maximum. De cette façon, la cale 5 ne peut pas passer de la position rabattue à la position déployée de manière intempestive. Cela garantit non seulement la sécurité de l'utilisateur mais aussi la durée de vie du manche de préhension 4 puisque la cale 5 ne peut être endommagée en se déployant au cours d'une marche d'approche.

## Revendications

1. Manche de préhension (4) d'un piolet (1) comprenant :
• un corps (3) comportant
∘ une première extrémité configurée pour coopérer avec une lame (2),
∘ une deuxième extrémité opposée à la première extrémité, la deuxième extrémité étant terminée par une zone d'appui contre le sol, et
∘ une zone de préhension disposée entre la première extrémité et la deuxième extrémité, le corps définissant une première direction reliant la première extrémité à la deuxième extrémité,
• une cale (5) positionnée à la deuxième extrémité du corps (3) et fixée au corps (3) au moyen d'un axe de rotation de manière à former une cale (5) mobile en rotation suivant un axe AA orthogonal à la première direction entre une première position et une deuxième position, la cale (5) étant disposée à distance de la zone d'appui et possédant une extrémité faisant saillie du corps (3),
manche de préhension (4) **caractérisé en ce que** :
• le corps (3) définit au moins une lumière (8),
• la cale (5) comporte au moins une tige (7) se déplaçant le long de la lumière (8) à distance de l'axe AA lors de la rotation de la cale (5) et coopérant avec la lumière (8) pour former les moyens de blocage de la cale (5) dans la première position ou dans la deuxième position,
**en ce que** le passage de la deuxième position à la première position est réalisé en déplaçant l'extrémité de la cale (5) vers la première extrémité du corps (3) et **en ce que** le passage de la première position à la deuxième position est réalisé en déplaçant l'extrémité de la cale (5) pour former une butée séparant la zone de préhension et la zone d'appui.

2. Manche de préhension (4) selon la revendication 1, dans lequel la tige (7) définit une première zone autorisant le déplacement de la tige (7) le long de la lumière (8) et une deuxième zone interdisant le déplacement de la tige (7) le long de la lumière (8), la tige (7) étant montée mobile en translation selon une direction parallèle à l'axe AA de manière à ce qu'un déplacement de la tige (7) selon ladite translation bloque la cale (5) dans la première position ou dans la deuxième position.

3. Manche de préhension (4) selon la revendication 2, dans lequel les moyens de blocage sont associés à un ressort (9) configuré pour placer la tige (7) dans la position bloquant la cale (5) dans la première position ou dans la deuxième position.

4. Manche de préhension (4) selon l'une des revendications 2 et 3, dans lequel :
• la tige (7) comporte une première zone (7a) ayant une section de largeur L1 et une deuxième zone (7b) ayant une section de largeur L2 inférieure à L1, les première et deuxième zones étant consécutives selon une direction parallèle à l'axe AA et mobiles par rapport au corps selon l'axe AA,
• la au moins une lumière (8) définit une première extrémité (8b) de largeur L4 supérieure à la largeur L1 et une zone de coulissement (8a) de largeur L3 inférieure à la largeur L1 et supérieure à la largeur L2, la première extrémité (8b) forme les moyens de blocage la cale (5) dans la position déployée et/ou dans la position rabattue lorsque la première zone (7a) est introduite dans la première extrémité (8b).

5. Manche de préhension (4) selon la revendication précédente, dans lequel :
• la lumière (8) comporte une deuxième extrémité (8c) de largeur L5 supérieure à L1 séparée de la première extrémité (8b) par la zone de coulissement (8a) de manière à former des moyens de blocage pour bloquer la cale (5) dans la position déployée et dans la position rabattue.

6. Manche de préhension (4) selon l'une quelconque des revendications précédentes, comportant au moins un actionneur agencé de manière à faire saillie de la cale et déplacer la tige (7) suivant la direction parallèle à l'axe AA lors d'une pression sur l'actionneur selon la direction parallèle à l'axe AA.

7. Manche de préhension (4) selon la revendication précédente, comporte un ressort configuré pour exercer une force sur la tige (7) de manière à insérer la première zone (7a) dans la au moins une lumière.

8. Manche de préhension (4) selon l'une quelconque des revendications précédentes, dans lequel la cale (5) est configurée pour prendre appui sur une première butée (11) de la deuxième extrémité du corps (3) lorsque la cale (5) est dans la position déployée.

9. Manche de préhension (4) selon l'une quelconque des revendications 1 ou 2, dans lequel la cale (5) comporte une came configurée pour prendre appui sur la deuxième extrémité du corps (3) de manière à bloquer la cale dans la première position ou la deuxième position.

10. Manche de préhension (4) selon la revendication précédente, dans lequel le passage de la cale (5) de la première position à la deuxième position nécessite un effort passant par une valeur maximale.

11. Piolet (1) comportant un manche de préhension (4) selon l'une quelconque des revendications précédentes.

## Patentansprüche

1. Griff (4) eines Eispickels (1), umfassend:
- einen Körper (3), umfassend:
∘ ein erstes Ende, das dafür ausgelegt ist, um mit einer Klinge (2) zusammenzuwirken,
∘ ein zweites Ende gegenüber dem ersten Ende, wobei das zweite Ende von einer Anlagezone gegen den Boden beendet wird, und
∘ eine Griffzone, die zwischen dem ersten Ende und dem zweiten Ende angeordnet ist, wobei der Körper eine erste Richtung definiert, die das erste Ende mit dem zweiten Ende verbindet,
- einen Keil (5), der an dem zweiten Ende des Körpers (3) positioniert ist und an dem Körper (3) mittels einer Drehachse derart befestigt ist, dass ein Keil (5) gebildet wird, der in Drehung gemäß einer Achse AA orthogonal zu der ersten Richtung zwischen einer ersten Position und einer zweiten Position bewegbar ist, wobei der Keil (5) in einer Distanz von der Anlagezone angeordnet ist und ein Ende aufweist, das von dem Körper (3) vorsteht,
wobei der Griff (4) **dadurch gekennzeichnet ist, dass**:
- der Körper (3) mindestens eine Öffnung (8) definiert,
- der Keil (5) mindestens einen Stift (7) umfasst, der sich entlang der Öffnung (8) in einer Distanz von der Achse AA bei der Drehung des Keils (5) verschiebt und mit der Öffnung (8) zusammenwirkt, um Mittel zur Blockierung des Keils (5) in der ersten Position oder in der zweiten Position zu bilden,
und dadurch, dass der Übergang von der zweiten Position in die erste Position durchgeführt wird, indem das Ende des Keils (5) zu dem ersten Ende des Körpers (3) verschoben wird, und dadurch, dass der Übergang von der ersten Position in die zweite Position durchgeführt wird, indem das Ende des Keils (5) verschoben wird, um einen Anschlag zu bilden, der die Griffzone von der Anlagezone trennt.

2. Griff (4) nach Anspruch 1, wobei der Stift (7) eine erste Zone definiert, welche die Verschiebung des Stifts (7) entlang der Öffnung (8) gestattet, und eine zweite Zone, welche die Verschiebung des Stifts (7) entlang der Öffnung (8) verhindert, wobei der Stift (7) translatorisch in einer Richtung parallel zu der Achse AA derart bewegbar ist, dass eine Verschiebung des Stifts (7) in der Translation den Keil (5) in der ersten Position oder in der zweiten Position blockiert.

3. Griff (4) nach Anspruch 2, wobei die Blockierungsmittel mit einer Feder (9) assoziiert sind, die dafür ausgelegt ist, um den Stift (7) in die Position zu bringen, die den Keil (5) in der ersten Position oder in der zweiten Position blockiert.

4. Griff (4) nach einem der Ansprüche 2 und 3, wobei:
- der Stift (7) eine erste Zone (7a) mit einem Breitenabschnitt L1 und eine zweite Zone (7b) mit einem Breitenabschnitt L2 kleiner als L1 umfasst, wobei die erste und zweite Zone in einer Richtung parallel zu der Achse AA aufeinanderfolgen und in Bezug auf den Körper gemäß der Achse AA bewegbar sind,
- die mindestens eine Öffnung (8) ein erste Ende (8b) mit einer Breite L4 größer als die Breite L1 und eine Gleitzone (8a) mit einer Breite L3 kleiner als die Breite L1 und größer als die Breite L2 definiert, wobei das erste Ende (8b) Mittel zur Blockierung des Keils (5) in der ausgefahrenen Position und/oder in der zurückgezogenen Position bildet, wenn die erste Zone (7a) in das erste Ende (8b) eingeführt wird.

5. Griff (4) nach dem vorhergehenden Anspruch, wobei:
- die Öffnung (8) ein zweites Ende (8c) mit einer Breite L5 größer als L1 umfasst, das von dem ersten Ende (8b) durch die Gleitzone (8a) derart getrennt ist, dass Blockierungsmittel gebildet werden, um den Keil (5) in der ausgefahrenen Position und in der zurückgezogenen Position zu blockieren.

6. Griff (4) nach einem der vorhergehenden Ansprüche, umfassend mindestens einen Betätiger, der derart eingerichtet ist, dass er von dem Keil vorsteht und den Stift (7) in der Richtung parallel zu der Achse AA bei einem Druck auf den Betätiger in der Richtung parallel zu der Achse AA verschiebt.

7. Griff (4) nach dem vorhergehenden Anspruch, umfassend eine Feder, die dafür ausgelegt ist, um eine Kraft auf den Stift (7) derart auszuüben, dass die erste Zone (7a) in die mindestens eine Öffnung eingesetzt wird.

8. Griff (4) nach einem der vorhergehenden Ansprüche, wobei der Keil (5) dafür ausgelegt ist, um an einem ersten Anschlag (11) des zweiten Endes des Körpers (3) anzuliegen, wenn sich der Keil (5) in der ausgefahrenen Position befindet.

9. Griff (4) nach einem der Ansprüche 1 oder 2, wobei der Keil (5) einen Nocken umfasst, der dafür ausgelegt ist, um gegen das zweite Ende des Körpers (3) derart anzuliegen, dass der Keil in der ersten Position oder der zweiten Position blockiert wird.

10. Griff (4) nach dem vorhergehenden Anspruch, wobei der Übergang des Keils (5) von der ersten Position in die zweite Position eine Kraft mit einem Maximalwert erfordert.

11. Eispickel (1), umfassend einen Griff (4) nach einem der vorhergehenden Ansprüche.

## Claims

1. Gripping handle (4) of an ice pick (1) comprising:
- a body (3) comprising
• a first end configured to act in collaboration with a blade (2),
• a second end opposite from the first end, the second end being terminated by a pressing area designed to press against the ground, and
• a gripping area located between the first end and the second end, the body defining a first direction connecting the first end to the second end,
- a wedge (5) positioned on the second end of the body (3) and secured to the body (3) by means of a swivel pin so as to form a wedge (5) movable in rotation along an axis AA orthogonal to the first direction between a first position and a second position, the wedge (5) being located at a distance from the pressing area and having one end salient from the body (3),
gripping handle (4) **characterised in that**:
- the body (3) defines at least one aperture (8),
- the wedge (5) comprises at least one rod (7) moving along the aperture (8) at a distance from the axis AA when rotation of the wedge (5) takes place and acting in collaboration with the aperture (8) to form blocking means of the wedge (5) in the first position or in the second position,
**in that** movement from the second position to the first position is achieved by moving the end of the wedge (5) towards the first end of the body (3) and **in that** movement from the first position to the second position is achieved by moving the end of the wedge (5) to form a stop separating the gripping area and the pressing area.

2. Gripping handle (4) according to claim 1, wherein the rod (7) defines a first area allowing movement of the rod (7) along the aperture (8) and a second area preventing movement of the rod (7) along the aperture (8), the rod (7) being fitted movable in translation in a direction parallel to the axis AA so that a movement of the rod (7) in said direction of translation blocks the wedge (5) in the first position or in the second position.

3. Gripping handle (4) according claim 2, wherein the blocking means are associated with a spring (9) configured to place the rod (7) in the position blocking the wedge (5) in the first position or in the second position.

4. Gripping handle (4) according to one of claims 2 and 3, wherein:
- the rod (7) comprises a first area (7a) having a cross-section of width L1 and a second area (7b) having a cross-section of width L2 smaller than L1, the first and second areas being consecutive in a direction parallel to the axis AA and movable with respect to the body along the axis AA,
- the at least one aperture (8) defines a first end (8b) having a width L4 larger than the width L1 and a sliding area (8a) having a width L3 smaller than the width L1 and larger than the width L2, the first end (8b) forming the blocking means of the wedge (5) in the deployed position and/or in the folded position when the first area (7a) is inserted in the first end (8b).

5. Gripping handle (4) according the foregoing claim, wherein:
- the aperture (8) comprises a second end (8c) having a width L5 larger than L1 separated from the first end (8b) by the sliding area (8a) so as to form blocking means to block the wedge (5) in the deployed position and in the folded position.

6. Gripping handle (4) according to any one of the foregoing claims, comprising at least one actuator arranged so as to be salient from the wedge and to move the rod (7) in the direction parallel to the axis AA when a pressure is exerted on the actuator in the direction parallel to the axis AA.

7. Gripping handle (4) according to the foregoing claim, comprising a spring configured to exert a force on the rod (7) so as to insert the first area (7a) in the at least one aperture (8).

8. Gripping handle (4) according to any one of the foregoing claims, wherein the wedge (5) is configured to press on a first stop (11) of the second end of the body (3) when the wedge (5) is in the deployed position.

9. Gripping handle (4) according to either one of claims 1 or 2, wherein the wedge (5) comprises a cam configured to press on the second end of the body (3) so as to block the wedge (5) in the first position or in the second position.

10. Gripping handle (4) according to the foregoing claim, wherein movement of the wedge (5) from the first position to the second position requires a force passing via a maximum value.

11. Ice pick (1) comprising a gripping handle (4) according to any one of the foregoing claims.
